# EUROPÄISCHE PATENTANMELDUNG

(11) **EP 3 488 904 A1**
(43) Veröffentlichungstag der Anmeldung: **29.05.2019**
(21) Anmeldenummer: 17203643.6
(22) Anmeldetag: 24.11.2017
(51) Int. Cl.: A63C 11/02

(54) **SKITRAGEVORRICHTUNG**

(71) Anmelder: Burkhard, Peter, 65795 Hattersheim (DE)
(72) Erfinder: Burkhard, Peter, 65795 Hattersheim (DE)
(74) Vertreter: Habermann Intellectual Property Partnerschaft von Patentanwälten mbB

(57) **Zusammenfassung**

Die Erfindung betrifft eine Skitragevorrichtung (1) zum aufrechten Transport von einem oder mehreren Ski, wobei die Skitragevorrichtung (1) ein geschlossenes Band (2) aufweist. Erfindungsgemäß weist die Skitragevorrichtung (1) einen Halteriemen (6) auf, wobei ein erstes Ende des Halteriemens (6) an einem ersten Verbindungsabschnitt (5) des Bands (2) befestigt ist, wobei ein zweites Ende des Halteriemens (6) an einem zweiten Verbindungsabschnitt (5) des Bands (2) befestigt ist, und wobei der erste Verbindungsabschnitt (5) und der zweite Verbindungsabschnitt (5) voneinander entlang des Bands (2) beabstandet sind, sodass ein Griffabschnitt (4) des Bands (2) und der Halteriemen (6) eine Grifföffnung bilden, an der die Skitragevorrichtung (1) mit der Hand gehalten werden kann, und sodass ein Trageabschnitt (3) des Bands (2) und der Halteriemen (6) eine Trageöffnung bilden, durch die die Ski hindurchgeführt werden können. Vorzugsweise weist der Trageabschnitt (3) des Bands (2) und/oder der Halteriemen (6) ein Verschlusselement (7) auf, das es erlaubt, den Trageabschnitt (3) des Bands (3) und/oder den Halteriemen (6) zu öffnen und zu schließen. Besonders bevorzugt sind der Trageabschnitt (3) des Bands (2), der Griffabschnitt (4) des Bands (2) und/oder der Halteriemen (6) außerdem längenverstellbar ausgeführt.

## Beschreibung

Die Erfindung betrifft eine Skitragevorrichtung zum aufrechten Transport von einem oder mehreren Ski, wobei die Skitragevorrichtung ein geschlossenes Band aufweist.

Aus dem Stand der Technik sind Tragevorrichtungen bekannt, mit denen man einen oder mehrere Ski tragen kann. So offenbart die Druckschrift WO 2014/102012 A1 eine Skitragevorrichtung für einen oder mehrere Ski, die zwei Schlaufen bildet, durch die die Ski hindurchgeführt werden können. Die zwei Schlaufen sind miteinander verbunden, sodass die Ski waagrecht zum Boden ausgerichtet transportiert werden können. Eine weitere Skitragevorrichtung wird in der Druckschrift US 2014/0028041 A1 gezeigt. Diese Skitragevorrichtung weist eine Schlaufe auf, durch die ein oder mehrere Ski hindurchgeführt werden können. Die Tragevorrichtung besitzt außerdem einen zylindrischen Haltegriff, an dem ein Abschnitt der Tragevorrichtung, der die Schlaufe bildet, verschwenkbar befestigt ist. Wird die Tragevorrichtung an dem zylindrischen Haltegriff hochgehoben, dann richtet sich ein von der Tragevorrichtung getragener Ski quer zum Boden aus. Bei der Tragevorrichtung gemäß der US 2014/0028041 A1 ist die Ausrichtung des Skis gegenüber dem Boden im Wesentlichen davon abhängig, an welcher Position die Tragevorrichtung am Ski angebracht ist. Ein aufrechter Transport des Skis ist nur dann möglich, wenn die Tragevorrichtung recht weit oben an dem Ski befestigt wird. Der vorliegenden Erfindung liegt deshalb die Aufgabe zugrunde, eine Skitragevorrichtung zum aufrechten Transport von einem oder mehreren Ski bereitzustellen, bei der ein Neigungswinkel des Skis zum Boden nicht ausschließlich von der Position der Skitragevorrichtung am Ski abhängig ist.

Die Aufgabe wird gelöst durch die Bereitstellung der eingangs beschriebenen Skitragevorrichtung, wobei die Skitragevorrichtung erfindungsgemäß einen Halteriemen aufweist, wobei ein erstes Ende des Halteriemens an einem ersten Verbindungsabschnitt des Bands befestigt ist, wobei ein zweites Ende des Halteriemens an einem zweiten Verbindungsabschnitt des Bands befestigt ist, und wobei der erste Verbindungsabschnitt und der zweite Verbindungsabschnitt voneinander entlang des Bands beabstandet sind, sodass ein Griffabschnitt des Bands und der Halteriemen eine Grifföffnung bilden, an der die Skitragevorrichtung mit der Hand gehalten werden kann, und sodass ein Trageabschnitt des Bands und der Halteriemen eine Trageöffnung bilden, durch welche die Ski hindurchgeführt werden können.

Durch die Trageöffnung der Skitragevorrichtung können ein oder mehrere Ski hindurchgeführt werden. Beispielsweise kann die Skitragevorrichtung so über zwei Ski übergezogen werden, dass die Trageöffnung die beiden Ski umgreift. Die Skitragevorrichtung kann an der Grifföffnung mit der Hand gehalten werden. Die Skitragevorrichtung kann dazu verwendet werden, um einen Ski zu transportieren, indem die Skitragevorrichtung so an dem Ski befestigt wird, dass der Halteriemen eine Skibindung des Skis auf einer Oberseite des Skis untergreift. Dabei ist die Oberseite des Skis der Grifföffnung zugewandt, die von dem Griffabschnitt des Bands gebildet wird. Der Trageabschnitt des Bands der Tragevorrichtung wird an einer Unterseite des Skis entlanggeführt. Mittels der Skitragevorrichtung ist es zum einen möglich, einen Ski zu transportieren. Zum anderen kann die Skitragevorrichtung aber auch dazu verwendet werden, den Ski über einen Untergrund zu ziehen, wobei zumindest ein Abschnitt des Skis den Untergrund berührt und gleitend über diesen hinweggezogen wird. Es kann sich beispielsweise um einen Untergrund aus Schnee handeln.

Die Tragevorrichtung kann ferner dazu verwendet werden, um einen ersten Ski und einen zweiten Ski zu transportieren, wobei der Halteriemen eine Skibindung des ersten Skis untergreift. Der Trageabschnitt des Bands untergreift dabei außerdem eine entgegengesetzt zu der Skibindung des ersten Skis angeordnete Skibindung des zweiten Skis. Der Neigungswinkel der transportierten Ski ist nicht ausschließlich von der Position abhängig, an der die Skitragevorrichtung an den Ski befestigt ist, sondern kann maßgeblich durch die Dimensionierung einzelner Elemente der Skitragevorrichtung geändert werden.

Das geschlossene Band kann erfindungsgemäß einstückig ausgeführt sein. Es ist erfindungsgemäß jedoch auch möglich, dass das geschlossene Band mehrstückig ausgeführt ist. So ist es insbesondere möglich, dass der Trageabschnitt des geschlossenen Bands durch ein erstes Band gebildet wird und dass der Griffabschnitt des geschlossenen Bands durch ein zweites Band gebildet wird. Die erfindungsgemäße Skitragevorrichtung kann ferner so ausgebildet sein, dass der Halteriemen und der Trageabschnitt des geschlossenen Bands einstückig ausgeführt sind, oder dass der Halteriemen und der Griffabschnitt des geschlossenen Bands einstückig ausgeführt sind. Gemäß einer weiteren Variante der Erfindung bilden der Trageabschnitt, der Griffabschnitt und der Halteriemen gemeinsam ein einstückiges Trageelement der Tragevorrichtung.

Bevorzugt steht eine Länge des Trageabschnitts des Bands in einem solchen Verhältnis zu einer Länge des Halteriemens, dass, wenn die Skitragevorrichtung einen ersten Ski und einen zweiten Ski trägt und die Skitragevorrichtung an dem Griffabschnitt des Bands gehalten wird, wobei der Halteriemen eine erste Ausformung wie eine Skibindung oder dergleichen auf einer Längsseite des ersten Skis untergreift und der Trageabschnitt des Bands eine zweite Ausformung wie eine Skibindung oder dergleichen auf einer Längsseite des zweiten Skis untergreift, und wobei die erste und die zweite Ausformung auf gleicher Höhe angeordnet sind, der Griffabschnitt des Bands und der erste Ski einen Winkel einschließen, der größer als 5° ist. Hierbei ergibt sich der Vorteil, dass zwischen dem Griffabschnitt des Bands und dem ersten Ski ein Abstand entsteht und der Griffabschnitt einfacher gegriffen werden kann. Bei der Längsseite des ersten beziehungsweise des zweiten Skis kann es sich um eine Oberseite oder eine Unterseite des ersten beziehungsweise des zweiten Skis handeln.

Besonders bevorzugt ist der Trageabschnitt des Bands länger als der Halteriemen. Wenn der Halteriemen eine Skibindung eines ersten Skis umgreift und der Trageabschnitt des Bands eine Skibindung eines zweiten Bands umgreift, wobei beide Skibindungen auf gleicher Höhe an den Ski angeordnet sind, dann kippt ein oberer Abschnitt des Skis von einem Benutzer weg, der die Ski mittels des Griffabschnitts der Tragehilfe anhebt. Die Ski werden um eine gedachte Schwenkachse verschwenkt, die zwischen dem ersten und dem zweiten Verbindungsabschnitt des Bands verläuft. Bei der erfindungsgemäßen asymmetrischen Auslegung der Länge des Halteriemens und des Trageabschnitts wirken auf die Skitragevorrichtung einseitig größere Gewichtskräfte, wodurch eine Drehung um die Schwenkachse erfolgt. Diese Ausführungsvariante bietet den Vorteil, dass zwischen dem Griffabschnitt des Bands und dem ersten Ski beim Transport ein Abstand entsteht, wodurch der Griffabschnitt einfacher gegriffen werden kann.

Es ist besonders vorteilhaft, wenn die Skitragevorrichtung kompakt ausgeführt ist, sodass sie einfach in einer Jackentasche verstaut werden kann. Das Band hat bevorzugt eine Länge zwischen 50 und 60 cm, wobei eine Länge von 55 cm besonders bevorzugt ist. Der Halteriemen hat bevorzugt eine Länge zwischen 25 cm und 35 cm, wobei eine Länge von 30 cm besonders bevorzugt ist.

Vorzugsweise weist der Trageabschnitt des Bands und/oder der Halteriemen ein Verschlusselement auf, das es erlaubt, den Trageabschnitt des Bands und/oder den Halteriemen zu öffnen und zu schließen. Es ist vorteilhaft, wenn der Trageabschnitt des Bands auf diese Weise geöffnet und geschlossen werden kann. Es ist dann nicht notwendig, die Ski durch die geschlossene Trageöffnung hindurchzuführen.

Stattdessen lässt sich der Trageabschnitt praktischerweise öffnen und um die die Ski herumlegen. Ein Verschlusselement, das es erlaubt, den Halteriemen zu öffnen und zu schließen, ist aus dem Grund vorteilhaft, dass man den Halteriemen im geöffneten Zustand sehr einfach um eine Skibindung oder um eine vergleichbare Ausformung an einem Ski herumführen kann. Bevorzugt sind sowohl der Trageabschnitt des Bands als auch der Halteriemen mit einem Verschlusselement ausgestattet.

Vorzugsweise handelt es sich bei dem Verschlusselement um einen Clipverschluss. Ein Clipverschluss lässt sich einfach und schnell öffnen und schließen. Darüber hinaus kann ein Clipverschluss auch vergleichsweise hohen Zugbelastungen standhalten. Es kann sich bei dem Verschlusselement erfindungsgemäß jedoch auch um ein Verschlusselement anderer Art handeln, beispielsweise um einen Klettverschluss, eine Dornschließe oder ein sonstiges Verschlusselement. Es ist erfindungsgemäß ferner möglich, dass auch der Griffabschnitt des Bands ein Verschlusselement aufweist, bei dem es sich erfindungsgemäß um einen Clipverschluss oder um ein sonstiges Verschlusselement handeln kann. Ein Verschlusselement wie ein Clipverschluss erlaubt es, die Skitragevorrichtung schnell und einfach von dem Ski zu lösen, indem das Verschlusselement geöffnet wird.

Es ist bevorzugt, wenn der Trageabschnitt des Bands mehrere Verschlusselemente aufweist. Die Verschlusselemente können erfindungsgemäß voneinander beabstandet an dem Trageabschnitt des Bands vorgesehen sein, sodass sie an gegenüberliegenden Seiten des Skis positioniert sind, wenn der Trageabschnitt an dem Ski anliegt. Dies ist besonders praktisch, da ein Benutzer jeweils dasjenige Verschlusselement öffnen kann, das ihm zugewandt ist. Erfindungsgemäß kann es insbesondere vorgesehen sein, dass der Trageabschnitt zwei Verschlusselemente aufweist, die gleich weit von dem ersten beziehungsweise dem zweiten Verbindungsabschnitt beabstandet sind. Ganz besonders bevorzugt sind der Trageabschnitt des Bands, der Griffabschnitt des Bands und/oder der Halteriemen längenverstellbar ausgeführt. Hierzu können der Trageabschnitt, der Griffabschnitt und/oder der Halteriemen mit einer Schnalle versehen sein. Alternativ können die verwendeten Clipelemente so ausgeführt sein, dass damit auch eine Längenverstellung erfolgen kann.

Gemäß einer besonderen Ausführungsform der Erfindung weist der Trageabschnitt des Bands und/oder der Halteriemen eine Einrichtung zur Längenverstellung auf. Bei der Einrichtung zur Längenverstellung kann es sich erfindungsgemäß um eine Schnalle mit einer Dornschließe handeln, die es erlaubt, die Größe der Trageöffnung und/oder der Grifföffnung zu ändern. Dies ermöglicht es, die Größe der Trageöffnung so einzustellen, dass die Skitragevorrichtung kraftschlüssig an den Ski anliegt. Ferner kann die Länge des Halteriemens so angepasst werden, dass der Halteriemen fest an einer Skibindung oder einer sonstigen Ausformung des Skis anliegt, wenn die Skitragevorrichtung bestimmungsgemäß an einem oder mehreren Skis befestigt ist. Durch eine entsprechende Längenverstellung kann auch das Längenverhältnis zwischen dem Trageabschnitt des Bands und dem Halteriemen geändert werden. Wie vorangehend ausgeführt wurde, kann durch eine entsprechende Einstellung dieses Längenverhältnisses ein Neigewinkel der durch die Skitragevorrichtung transportierten Ski zum Boden angepasst werden. Es ist erfindungsgemäß möglich, dass auch der Griffabschnitt des Bands eine Einrichtung zur Längenverstellung aufweist. Somit kann eine Anpassung der Größe der Grifföffnung für unterschiedlich große Hände erfolgen.

Es kann erfindungsgemäß vorgesehen sein, dass das Band mehr als drei Verbindungsmittel aufweist, die jeweils einen Verbindungsabschnitt des Bands bilden können, wobei jedes Verbindungsmittel zur lösbaren Befestigung des ersten Endes beziehungsweise des zweiten Endes des Halteriemens an dem Band geeignet ist, sodass ein gewünschtes Längenverhältnis von dem Trageabschnitt des Bands zu dem Halteriemen durch eine geeignete Wahl der Verbindungsmittel, an denen der Halteriemen befestigt wird, eingestellt werden kann. Bei den Verbindungsmitteln kann es sich erfindungsgemäß um Aussparungen handeln, durch die der Halteriemen hindurchgeführt werden kann, sodass der Halteriemen mit dem Band verknotet werden kann. Ferner kann es sich um Aufnahmeelemente für Druckknöpfe oder vergleichbare Elemente des Halteriemens handeln, die es erlauben, den Halteriemen lösbar an dem Band festzulegen. Es ist alternativ möglich, dass das Band keine Verbindungsmittel zur lösbaren Befestigung des Halteriemens aufweist. So kann der Halteriemen erfindungsgemäß mit dem Band vernäht, verklebt, an das Band angenietet oder auf sonstige Weise mit dem Band unlösbar verbunden sein.

Gemäß einer bevorzugten Ausführungsform der Erfindung ist das erste Ende und/oder das zweite Ende des Halteriemens mit dem Band so verbunden, dass das erste und/oder das zweite Ende des Halteriemens entlang des Bands verlagerbar ist, sodass ein gewünschtes Längenverhältnis von dem Trageabschnitt des Bands zu dem Halteriemen durch eine Verlagerung des ersten Endes und/oder des zweiten Endes des Halteriemens entlang des Bands eingestellt werden kann. Das Längenverhältnis zwischen dem Trageabschnitt des Bands und dem Halteriemen kann somit einfach eingestellt werden, ohne den Halteriemen von dem Trageabschnitt des Bands zu lösen. Das erste und/oder das zweite Ende des Halteriemens können erfindungsgemäß jeweils durch eine in das Band integrierte Schiene geführt sein. Erfindungsgemäß ist es möglich, dass das Band Elemente aufweist, die es erlauben, das erste und/oder das zweite Ende jeweils an einer Position an dem Band zu fixieren.

Vorzugsweise ist das Band und/oder der Halteriemen mit einer Tasche verbunden, die zur Aufnahme des Bands und des Halteriemens geeignet ist. Bei der Tasche kann es sich um ein beutelartiges Element handeln, das ausreichend Platz zur Unterbringung des Bands, des Halteriemens und optional weiterer Elemente der Skitragevorrichtung bietet. Die Skitragevorrichtung kann auf komfortable Weise in der Tasche transportiert werden. Wenn die Skitragevorrichtung verwendet werden soll, wird das Innere der Tasche nach außen gestülpt, sodass das Band und der Halteriemen zur bestimmungsgemäßen Verwendung am Ski verfügbar sind.

Alternativ kann erfindungsgemäß vorgesehen sein, dass an dem Band ein Verschlussband befestigt ist. Bei dem Verschlussband kann es sich erfindungsgemäß um ein Klettband handeln. Das Verschlussband kann erfindungsgemäß fest mit dem Band oder mit dem Halteriemen verbunden sein. Nach der Verwendung der Skitragevorrichtung werden das Band und der Halteriemen zusammengefaltet und das Verschlussband wird um das Band und den Halteriemen herumgelegt, sodass das Verschlussband diese kompakt zusammenhält. Somit lässt sich die Skitragevorrichtung platzsparend transportieren.

Es ist vorteilhaft, wenn das Band und/oder der Halteriemen aus einem Kunststofffasermaterial gefertigt ist. Ein Band aus einem Kunststofffasermaterial ist für den vorgesehenen Anwendungszweck ausreichend stabil und flexibel. Es ist alternativ jedoch möglich, dass das Band und/oder der Halteriemen aus einem anderen Material gefertigt sind. So ist erfindungsgemäß auch die Verwendung eines Naturfasermaterials möglich. Das Band und/oder der Halteriemen sind bevorzugt flächig ausgeführt, können jedoch auch anders ausgestaltet sein.

Die erfindungsgemäße Skitragevorrichtung weist viele Vorteile auf. Beispielsweise kann man damit Ski auch nur mit einer Hand tragen. Dies ist vorteilhaft, da man in der anderen Hand gleichzeitig beispielsweise Skistöcke tragen kann. Die Skitragevorrichtung ist insbesondere für Personen mit kleinen Händen geeignet, die die Ski ansonsten nur schwerlich transportieren können. Die erfindungsgemäße Skitragevorrichtung bietet für diese Personen eine komfortabel ergreifbare Grifföffnung.

Weitere vorteilhafte Ausgestaltungsmerkmale der Erfindung werden in den Zeichnungen dargestellt. Dabei zeigt:
Fig. 1 eine erfindungsgemäße Skitragevorrichtung in einer Draufsicht,
Fig. 2 die erfindungsgemäße Skitragevorrichtung bei der Verwendung mit einem Ski in einer Seitenansicht,
Fig. 3 die erfindungsgemäße Skitragevorrichtung bei der Verwendung mit einem ersten Ski und mit einem zweiten Ski in einer Seitenansicht und
Fig. 4 eine alternative Ausführungsform der Skitragevorrichtung in einer Draufsicht.

Fig. 1 zeigt eine erfindungsgemäße Skitragevorrichtung 1 in einer Draufsicht. Die Skitragevorrichtung 1 weist ein Band 2 auf. Das Band 2 besitzt einen Trageabschnitt 3 und einen Griffabschnitt 4. Das Band 2 wird durch zwei Verbindungsabschnitte 5 des Bands 2 in den Trageabschnitt 3 und den Griffabschnitt 4 unterteilt. Ein Halteriemen 6 ist an den Verbindungsabschnitten 5 des Bands 2 mit dem Band 2 verbunden. Der Trageabschnitt 3 des Bands 2 weist zwei Verschlusselemente 7 auf, bei denen es sich jeweils um einen Clipverschluss handelt. Der Halteriemen 6 weist auch ein Verschlusselement 7 auf, bei dem es sich um einen Clipverschluss handelt. Sowohl das Trageabschnitt 3 des Bands 2 als auch der Halteriemen 6 können somit einfach geöffnet und geschlossen werden, was zur einfachen Befestigung der Skitragevorrichtung 1 an einem Ski sehr vorteilhaft ist.

Der Griffabschnitt 4 des Bands 2 ist mit einer Tasche 8 verbunden. Die Tasche 8 ist zur Aufnahme des Bands 2 und des Halteriemens 6 geeignet. Vorliegend gezeigt ist die Tasche 8 nach außen gestülpt. Die Tasche 8 weist einen Saum 9 und eine Schnur 10 auf, wobei die Schnur 10 durch den Saum 9 hindurchgeführt ist und es erlaubt, den Saum 9 zuzuziehen, sodass das Band 2 und der Halteriemen 6 sicher in der Tasche 8 verstaut werden können.

Fig. 2 zeigt die erfindungsgemäße Skitragevorrichtung 1 bei der Verwendung mit einem Ski 11 in einer Seitenansicht. Die Skitragevorrichtung 1 wird an dem Griffabschnitt 4 des Bands 2 in einer durch einen Pfeil 12 veranschaulichten Richtung nach oben gezogen. Der Ski 11 weist ein Skibrett 13 mit einer Skibindung 14 auf. Die Skibindung 14 ist an einer Oberseite 15 des Skibretts 13 befestigt. Der Halteriemen 6 des Skis 11 ist um die Skibindung 14 des Skis 11 herumgeführt und liegt an dieser an. Der Trageabschnitt 3 des Bands 2 ist um das Skibrett 13 herumgeführt und liegt kraftschlüssig an einer Unterseite 16 des Skibretts 13 an. Da der Trageabschnitt 3 des Bands 2 kürzer ausgebildet ist als der Halteriemen 6, neigt sich der Ski 11 beim Transport von dem Griffabschnitt 4 des Bands 2 weg, wobei zwischen dem Skibrett 13 und dem Griffabschnitt 4 des Bands 2 ein Abstand entsteht. Die Skitragevorrichtung 1 kann somit komfortabel an dem Griffabschnitt 4 des Bands 2 gehalten werden.

Fig. 3 zeigt die erfindungsgemäße Skitragevorrichtung 1 bei der Verwendung mit einem ersten Ski 17 und einem zweiten Ski 18 in einer Seitenansicht. Der erste Ski 17 und der zweite Ski 18 liegen dabei rückseitig aneinander an, sodass zwei Oberseiten 15 der Ski 17 und 18 nach außen zeigen. Die Ski 17 und 18 weisen jeweils ein Skibrett 13 mit einer Skibindung 14 auf. Die Skitragevorrichtung 1 wird an dem Griffabschnitt 4 des Bands 2 in einer durch einen Pfeil 12 veranschaulichten Richtung nach oben gezogen. Der Halteriemen 6 des ersten Skis 11 ist um die Skibindung 14 des ersten Skis 17 herumgeführt und liegt an dieser an. Der Trageabschnitt 3 des Bands 2 ist um die Skibretter 13 des ersten Skis 17 und des zweiten Skis 18 herumgeführt und untergreift eine Skibindung 14 des zweiten Skis 18. Da der Trageabschnitt 3 des Bands 2 kürzer ausgebildet ist als der Halteriemen 6, neigen sich die Ski 17 und 18 beim Transport von dem Griffabschnitt 4 des Bands 2 weg, wobei zwischen dem Skibrett 13 des erstens Skis 17 und dem Griffabschnitt 4 des Bands 2 ein Abstand entsteht. Die Skitragevorrichtung 1 kann somit komfortabel an dem Griffabschnitt 4 des Bands 2 gehalten werden.

Fig. 4 zeigt eine alternative Ausführungsform der Skitragevorrichtung 1 in einer Draufsicht. Diese Skitragevorrichtung 1 weist ein Band 2 mit einem Trageabschnitt 3 und einem Griffabschnitt 4 auf. Ferner weist diese Skitragevorrichtung 1 einen Halteriemen 6 auf. Anstatt einer Tasche weist die Skitragevorrichtung 1 ein Verschlussband 19 auf. Das Verschlussband 19 ist mit einem Klettverschluss ausgestattet. Nach der Verwendung der Skitragevorrichtung 1 am Ski werden das Band 2 und der Halteriemen 6 zusammengefaltet. Das Verschlussband 19 wird anschließend um das Band 2 und den Halteriemen 6 herumgelegt und verschlossen, sodass sich die Skitragevorrichtung 1 kompakt transportieren lässt.

### BEZUGSZEICHENLISTE

- 1.: Skitragevorrichtung
- 2.: Band
- 3.: Trageabschnitt
- 4.: Griffabschnitt
- 5.: Verbindungsabschnitt
- 6.: Halteriemen
- 7.: Verschlusselement
- 8.: Tasche
- 9.: Saum
- 10.: Schnur
- 11.: Ski
- 12.: Pfeil
- 13.: Skibrett
- 14.: Skibindung
- 15.: Oberseite
- 16.: Unterseite
- 17.: Erster Ski
- 18.: Zweiter Ski
- 19.: Verschlussband

## Patentansprüche

1. Skitragevorrichtung (1) zum aufrechten Transport von einem oder mehreren Ski (11, 17, 18), wobei die Skitragevorrichtung (1) ein geschlossenes Band (2) aufweist, **dadurch gekennzeichnet, dass** die Skitragevorrichtung (1) einen Halteriemen (6) aufweist, wobei ein erstes Ende des Halteriemens (6) an einem ersten Verbindungsabschnitt (5) des Bands (2) befestigt ist, wobei ein zweites Ende des Halteriemens (6) an einem zweiten Verbindungsabschnitt (5) des Bands (2) befestigt ist, und wobei der erste Verbindungsabschnitt (5) und der zweite Verbindungsabschnitt (5) voneinander entlang des Bands (2) beabstandet sind, sodass ein Griffabschnitt (4) des Bands (2) und der Halteriemen (6) eine Grifföffnung bilden, an der die Skitragevorrichtung (1) mit der Hand gehalten werden kann, und sodass ein Trageabschnitt (3) des Bands (2) und der Halteriemen (6) eine Trageöffnung bilden, durch die die Ski (11, 17, 18) hindurchgeführt werden können.

2. Skitragevorrichtung (1) nach Anspruch 1, **dadurch gekennzeichnet, dass** eine Länge des Trageabschnitts (3) des Bands (2) in einem solchen Verhältnis zu einer Länge des Halteriemens (6) steht, dass, wenn die Skitragevorrichtung (1) einen ersten Ski (17) und einen zweiten Ski (18) trägt und die Skitragevorrichtung (1) an dem Griffabschnitt (4) des Bands (2) gehalten wird, wobei der Halteriemen (6) eine erste Ausformung wie eine Skibindung (14) oder dergleichen auf einer Längsseite des ersten Skis (17) und der Trageabschnitt (3) des Bands (2) eine zweite Ausformung wie eine Skibindung (14) oder dergleichen auf einer Längsseite des zweiten Skis (18) untergreift, und wobei die erste und die zweite Ausformung auf gleicher Höhe angeordnet sind, der Griffabschnitt (4) des Bands (2) und der zweite Ski (18) einen Winkel einschließen, der größer als 5° ist.

3. Skitragevorrichtung nach einem der vorhergehenden Ansprüche, **dadurch gekennzeichnet, dass** der Trageabschnitt (3) des Bands (2) länger ist als der Halteriemen (6).

4. Skitragevorrichtung (1) nach einem der vorhergehenden Ansprüche, **dadurch gekennzeichnet, dass** der Trageabschnitt (3) des Bands (2) und/oder der Halteriemen (6) ein Verschlusselement (7) aufweist, das es erlaubt, den Trageabschnitt (3) des Bands (2) und/oder den Halteriemen (6) zu öffnen und zu schließen.

5. Skitragevorrichtung (1) nach Anspruch 4, **dadurch gekennzeichnet, dass** das Verschlusselement (7) ein Clipverschluss ist.

6. Skitragevorrichtung (1) nach einem der vorhergehenden Ansprüche, **dadurch gekennzeichnet, dass** der Trageabschnitt (3) des Bands (2) und/oder der Halteriemen (6) eine Einrichtung zur Längenverstellung aufweist.

7. Skitragevorrichtung (1) nach einem der vorhergehenden Ansprüche, **dadurch gekennzeichnet, dass** das Band (2) mehr als drei Verbindungsmittel aufweist, die jeweils einen Verbindungsabschnitt (5) des Bands (2) bilden können, wobei jedes Verbindungsmittel zur lösbaren Befestigung des ersten Endes beziehungsweise des zweiten Endes des Halteriemens (6) an dem Band geeignet ist, sodass ein gewünschtes Längenverhältnis von dem Trageabschnitt (3) des Bands (2) zu dem Halteriemen (6) durch eine geeignete Wahl der Verbindungsmittel, an denen der Halteriemen (6) befestigt wird, eingestellt werden kann.

8. Skitragevorrichtung (1) nach einem der Ansprüche 1 bis 6, **dadurch gekennzeichnet, dass** das erste Ende und/oder das zweite Ende des Halteriemens (6) mit dem Band (2) so verbunden ist, dass das erste und/oder das zweite Ende des Halteriemens (6) entlang des Bands (2) verlagerbar ist, sodass ein gewünschtes Längenverhältnis von dem Trageabschnitt (3) des Bands (2) zu dem Halteriemen (6) durch eine Verlagerung des ersten Endes und/oder des zweiten Endes des Halteriemens (6) entlang des Bands (2) eingestellt werden kann.

9. Skitragevorrichtung (1) nach einem der vorhergehenden Ansprüche, **dadurch gekennzeichnet, dass** das Band (2) und/oder der Halteriemen (6) mit einer Tasche (8) verbunden ist, die zur Aufnahme des Bands (2) und des Halteriemens (6) geeignet ist.

10. Skitragevorrichtung (1) nach einem der Ansprüche 1 bis 8, **dadurch gekennzeichnet, dass** an dem Band (2) ein Verschlussband (19) befestigt ist.

11. Skitragevorrichtung (1) nach Anspruch 10, **dadurch gekennzeichnet, dass** das Verschlussband (19) ein Klettband ist.

12. Skitragevorrichtung (1) nach einem der vorhergehenden Ansprüche, **dadurch gekennzeichnet, dass** das Band (2) und/oder der Halteriemen (6) aus einem Kunststofffasermaterial gefertigt ist.
